# EUROPÄISCHE PATENTSCHRIFT

(11) **EP 3 559 967 B1**
(45) Veröffentlichungstag und Bekanntmachung des Hinweises auf die Patenterteilung: **02.08.2023**
(21) Anmeldenummer: 18704432.6
(22) Anmeldetag: 23.01.2018
(51) Int. Cl.: H01H 33/16, H01H 33/14, H01H 33/00

(54) **ELEKTRISCHES SCHALTGERÄT**
ELECTRIC SWITCHING DEVICE
APPAREILLAGE DE COMMUTATION ÉLECTRIQUE

(30) Priorität: 21.02.2017 DE 102017202735
(43) Veröffentlichungstag der Anmeldung: 30.10.2019
(73) Patentinhaber: Siemens Energy Global GmbH & Co. KG, 81739 München (DE)
(72) Erfinder: CHYLA, Thomas, 14089 Berlin (DE); GIERE, Stefan, 13595 Berlin (DE); LEHMANN, Volker, 14929 Treuenbrietzen (DE); SCHIMMELPFENNIG, Jens, 13507 Berlin (DE); TEICHMANN, Jörg, 14624 Dallgow-Döberitz (DE)
(86) Internationale Anmeldenummer: PCT/EP2018/051553
(87) Internationale Veröffentlichungsnummer: WO 2018/153593

(56) Entgegenhaltungen:
- DE-A1-102006 004 811
- DE-B- 1 197 532
- FR-A- 1 024 361
- "Live Tank Circuit Breakers 72.5-550kV - Reliability through Technical Excellence", DIGITAL ENERGY - MANUAL, GENERAL ELECTRIC COMPANY, US , 2014, Seiten 1-20, XP009505229, Gefunden im Internet: URL:https://www.google.com/search?q=Live+T ank+Circuit+Breakers+72.5-550kV+%E2%80%94+ Reliability+through+Technical+Excellence&i e=utf-8&oe=utf-8&client=firefox-b [gefunden am 2018-05-07]

## Beschreibung

Die Erfindung betrifft ein elektrisches Schaltgerät mit einer ersten Schaltstelle und mit einer ersten elektrisch isolierenden Schaltkammer, welche von einem elektrisch isolierenden Traggerüst getragen sind, wobei das Traggerüst einen aus elektrisch leitfähigen Elementen aufgebauten Sockel und eine elektrisch isolierende Tragsäule umfasst.

Ein elektrisches Schaltgerät ist beispielsweise aus der Offenlegungsschrift DE 10 2006 004 811 A1 bekannt. Dort ist ein elektrisches Schaltgerät beschrieben, welches eine erste Schaltstelle sowie eine erste elektrisch isolierende Schaltkammer aufweist. Die erste Schaltstelle sowie die erste elektrisch isolierende Schaltkammer sind von einem elektrisch isolierenden Traggerüst getragen. Das bekannte elektrische Schaltgerät ist zum Einsatz in Elektronenergienetzen vorgesehen. Insbesondere beim Einsatz unter hohen Spannungen ist das elektrische Schaltgerät mit einer entsprechenden Größe auszustatten, um in atmosphärischer Luft ausreichende Isolationsstrecken zu gewährleisten. Mit zunehmender Spannungsbelastung des elektrischen Schaltgerätes sind die elektrischen Schaltgeräte entsprechend zu vergrößern. Der Raum zum Aufstellen von elektrischen Schaltgeräten ist insbesondere dicht besiedelten Regionen begrenzt. Aus der Broschüre "Live Tank Circuit Breakers" sind verschiedene Bauformen von Schaltgeräten für Freiluftaufstellung entnehmbar. Der Auslegeschrift DE 1197532 ist eine gekapselte, in mit Isoliergas erhöhten Drucks gefüllten rohrförmigen Behältern untergebrachte Schaltanlage entnehmbar. Die Offenlegungsschrift DE 102006004811A1 beschreibt ein elektrisches Schaltgerät mit Potentialsteuerung. Dem Dokument FR 1024361 ist ein elektrisches Schaltgerät entnehmbar, welches über ein mit drehbeweglichen Kontaktmessern versehenen Trennschalter verfügt. XP009505229, ("Live Tank Circuit Breakers 72.5-550kV - Reliability through Technical Excellence", 2014, Seiten 1-20), zeigt ein elektrisches Schaltgerät nach dem Oberbegriff von Anspruch 1.

Daher ist es Aufgabe der Erfindung, eine verbesserte Auslegung von elektrischen Schaltgeräten zu ermöglichen, um zuverlässige Schaltgeräte bei kompakten Abmessungen fertigen zu können.

Erfindungsgemäß wird die Aufgabe bei einem elektrischen Schaltgerät der eingangs genannten Art dadurch gelöst, dass ein Längenverhältnis einer Isolationsstrecke der ersten elektrisch isolierenden Schaltkammer zu einer Isolationsstrecke, welche durch die elektrisch isolierende Tragsäule des elektrisch isolierenden Traggerüstes hergestellt ist, kleiner 0,45 ist und die Isolationsstrecke der ersten elektrisch isolierenden Schaltkammer eine Länge von mindestens 2.500 mm aufweist.

Ein elektrisches Schaltgerät dient einem Unterbrechen bzw. einem Herstellen eines Phasenleiterzuges, über welchen getrieben durch eine elektrische Spannung, ggf. ein elektrischer Strom geschaltet werden kann. Das elektrische Schaltgerät kann als Lastschaltgerät ausgelegt sein, das eine Unterbrechung bzw. ein Durchschalten des Phasenleiterzuges unter Belastung eines Nennstromes vornimmt. Es kann jedoch auch vorgesehen, dass das elektrische Schaltgerät (Trennschaltgerät) lediglich zum stromlosen Schalten eines Phasenleiterzuges ausgelegt ist. In diesem Falle sind lediglich geringe Ströme, welche beispielsweise durch Entladungserscheinungen getrieben sind, tolerierbar. Es kann jedoch auch vorgesehen sein, dass das elektrische Schaltgerät (Leistungsschaltgerät) ein Vielfaches eines Bemessungsstromes zu- und abschalten kann. Beispielsweise kann ein derartiges Leistungsschaltgerät einen Kurzschluss beherrschen.

Elektrische Schaltgeräte können zum Herstellen bzw. Unterbrechen eines Phasenleiterzuges eine mechanische Schaltstelle aufweisen. Beispielsweise können dazu Schaltkontaktstücke relativ zueinander bewegbar sein, um miteinander in Kontakt zu treten oder einen Kontakt zwischen den Schaltkontaktstücken aufzulösen. Es kann jedoch auch vorgesehen sein, dass beispielsweise eine halbleitende Schaltstelle Verwendung finden, die beispielsweise aufgrund einer äußeren Beschaltung ihre Impedanz ändert.

Ein elektrisches Schaltgerät kann insbesondere in Elektroenergieübertragungsnetzen eingesetzt werden, die einem Transport bzw. einer Verteilung von elektrischer Energie dienen. Derartige Elektroenergieübertragungsnetze können beispielsweise mit Wechselspannung oder Gleichspannung betrieben werden. Durch die Verwendung eines elektrisch isolierenden Traggerüstes ist die Möglichkeit gegeben, die Schaltkammer bzw. die Schaltstelle elektrisch isoliert gegenüber einem Potential, beispielsweise Erdpotential, zu positionieren. Das Traggerüst kann abschnittsweise elektrisch leitfähig und abschnittsweise elektrisch isolierend ausgeführt sein. Beispielsweise kann im Traggerüst eine Isolationsstrecke oder mehrere Isolationsstrecken angeordnet sein. Die Isolationsstrecke des elektrisch isolierenden Traggerüstes kann durch mehrere miteinander verbundene elektrisch isolierende Abschnitte hergestellt werden. Dazu können beispielsweise zum Verbund der mehreren elektrisch isolierenden Abschnitte auch beispielsweise elektrisch leitende Flanschverbindungen zwischen den elektrisch isolierenden Abschnitten eingesetzt werden. Bevorzugt werden zur Ermittlung des Betrages der Isolationsstrecke die Anteile der Abschnitte summiert, welche frei von einer elektrisch leitenden Überdeckung (z. B. Armatur) sind. Längs der Summierung der elektrisch isolierenden Abschnitte kann so ein Spannungsabbau, beispielsweise von einem Hochspannungspotential bis zu einem Erdpotential vorgenommen werden. Die Isolationsstrecke dient der elektrischen Isolation bzw. Separierung von elektrischen Potentialen, wobei einerseits die erste Schaltstelle bzw. die erste elektrisch isolierende Schaltkammer sowie andererseits ein abweichendes Potential, beispielsweise Erdpotential getrennt werden können. Das Traggerüst kann abschnittsweise säulenförmig, gegebenenfalls hohl, ausgeführt sein, wobei das Traggerüst mit einem Ende an einem Fundament, befestigt ist und mit seinem anderen Ende frei fortragend ausgeführt sein kann. Vorteilhafterweise kann die erste Schaltstelle bzw. die elektrisch isolierende Schaltkammer am freien Ende des elektrisch isolierenden Traggerüstes angeordnet sein.

Die elektrisch isolierende Schaltkammer kann beispielsweise ein Gehäuse für die erste Schaltstelle ausbilden und die erste Schaltstelle umgeben. Eine Isolationsstrecke kann beispielsweise parallel zur Schaltstelle verlaufen bzw. die Schaltstelle überbrücken. Ein im Wesentlichen rohrförmiger Abschnitt der Schaltkammer kann die Isolationsstrecke bilden. Armaturen können beispielsweise einen rohrförmigen Abschnitt begrenzen/abschließen. Durch eine Verwendung eines Längenverhältnisses der Isolationsstrecke der ersten Schaltkammer zur Isolationsstrecke des Traggerüstes ist die Möglichkeit gegeben, ein elektrisches Schaltgerät zu bilden, welches über das elektrisch isolierende Traggerüst eine ausreichende Beabstandung einer Schaltstelle/Schaltkammer beispielsweise gegenüber Erdpotential sicherstellt, wobei die Ausladung einer elektrisch isolierenden Schaltkammer bzw. einer Schaltstelle gegenüber bekannten Strukturen reduziert ist. Insbesondere bei einer Nutzung eines Längenverhältnisses von der Isolationsstrecke der ersten Schaltkammer zur Isolationsstrecke des Traggerüstes im Bereich von 0,3 bis 0,45 kann so die Masse am freien Ende des elektrisch isolierenden Traggerüstes reduziert werden. Entsprechend sind Umbruchkräfte am Traggerüst reduziert, wodurch in der Folge das Traggerüst in vereinfachter Form ausbildbar ist.

Die elektrisch isolierende Schaltkammer stellt ein elektrisch isolierendes Chassis für die erste Schaltstelle dar, um dieselbe elektrisch isoliert zu positionieren und eine dielektrische Stabilisierung der ersten Schaltstelle zu realisieren. Die Isolationsstrecke der Schaltkammer verläuft dabei im Wesentlichen parallel zur Ausrichtung der Schaltstelle.

Eine weiter vorteilhafte Ausgestaltung kann vorsehen, dass an dem elektrisch isolierenden Traggerüst eine zweite Schaltstelle und eine zweite elektrisch isolierende Schaltkammer angeordnet sind.

An dem elektrisch isolierenden Traggerüst kann neben der ersten Schaltstelle und der ersten elektrisch isolierenden Schaltkammer eine zweite Schaltstelle und eine zweite elektrisch isolierende Schaltkammer angeordnet sein. Das elektrische Schaltgerät kann beispielsweise eine mehrfachunterbrechende Schaltstrecke aufweisen, wobei die erste Schaltstelle sowie die zweite Schaltstelle Teil der mehrfachunterbrechenden Schaltstrecke sind. Vorteilhaft handelt es sich um eine zweifach unterbrechende Schaltstrecke. Dazu können die erste sowie die zweite Schaltstelle elektrisch in Reihe verschaltet sein. Dadurch besteht die Möglichkeit, über der Schaltstrecke eine anstehende elektrische Spannung auf mehrere Schaltstellen zu verteilen. Die erste Schaltstelle sowie die zweite Schaltstelle ebenso wie die zweite elektrisch isolierende Schaltkammer und die erste elektrisch isolierende Schaltkammer können im Wesentlichen baugleich ausgeführt sein. Weiter können die beiden Schaltkammern sowie die beiden Schaltstellen gegensinnig, insbesondere zueinander fluchtend angeordnet sein.

Eine weitere vorteilhafte Ausgestaltung kann vorsehen, dass ein Längenverhältnis einer Isolationsstrecke der ersten elektrisch isolierenden Schaltkammer zuzüglich einer Isolationsstrecke der zweiten elektrisch isolierenden Schaltkammer zu einer Isolationsstrecke des elektrisch isolierenden Traggerüstes kleiner 0,6, insbesondere kleiner 0,45 ist.

Sowohl die erste als auch die zweite Schaltkammer stellen jeweils eine Isolationsstrecke an der ersten bzw. zweiten Schaltstelle zur Verfügung. Die beiden Schaltstellen ergeben insbesondere bei einem elektrischen Schaltgerät mit einer mehrfachunterbrechenden Schaltstrecke eine Isolationsstrecke, welche aus der Summe der Isolationsstrecke an der ersten Schaltkammer und der Isolationsstrecke an der zweiten Schaltkammer zusammengesetzt ist. Die Summe dieser Isolationsstrecken der Schaltkammern kann dabei zur Isolationsstrecke des Traggerüstes ein Verhältnis der Längen in einen Bereich von bevorzugt 0,3 bis 0,45 aufweisen. Durch eine Einbeziehung zweier Isolationsstrecken von Schaltkammern in dieses Verhältnis der Längen von Isolationsstrecken ist die Möglichkeit geschaffen, ein elektrisches Schaltgerät auszubilden, welches eine symmetrischere Einleitung von Kräften in das Traggestell ermöglicht. Einseitige Umbruchkräfte werden ausgeglichen und Schieflasten vermieden.

Weiterhin kann vorteilhaft vorgesehen sein, dass die Isolationsstrecke der zweiten elektrisch isolierenden Schaltkammer eine Länge von mindestens 2.500 mm aufweist.

Die Länge der elektrischen Isolationsstrecke der ersten und/oder der zweiten Schaltkammer sollte mindestens 2.500 mm betragen. Vorteilhaft kann diese Isolationsstrecke von mindestens 2.500 mm sowohl die erste als auch die zweite Schaltkammer aufweisen, so dass sich in Summe einer Mindestlänge der Isolationsstrecke von erster und zweiter Schaltkammer von 5.000 mm einstellt. Eine derartige Bemessung ermöglicht es, ein elektrisches Schaltgerät auszulegen, welches auch im Hochspannungsbereich, also beispielsweise in Bereichen von 800 kV oder 1.100 kV Einsatz finden kann.

Eine weitere vorteilhafte Ausgestaltung kann vorsehen, dass eine elektrisch isolierende Schaltkammer einen Aufnahmeraum umgreift, welcher einen Querschnitt aufweist, wobei ein Verhältnis der maximalen Erstreckung des Querschnittes zur Isolationsstrecke der den Aufnahmeraum umgreifenden elektrisch isolierenden Schaltkammer größer gleich 0,1 ist.

Die Schaltkammer kann einen Aufnahmeraum umgreifen, innerhalb welchem eine Schaltstelle angeordnet werden kann. Dazu kann der Aufnahmeraum elektrisch isolierend wirken und eine Isolationsstrecke einer elektrisch isolierenden Schaltkammer ausbilden. Beispielsweise kann der Aufnahmeraum nach Art eines Zylinders mit ovalem oder kreisförmigem Querschnitt ausgeführt sein. Dabei ist der Querschnitt des Aufnahmeraumes mit einer maximalen Erstreckung versehen. Bei einem kreisförmigen Querschnitt ist dies der Durchmesser. Aufgrund des Größenverhältnisses ist eine ausreichende mechanische Stabilität durch die Schaltkammer gewährleistet, um eine Schaltstelle sicher zu positionieren.

Eine weitere vorteilhafte Ausgestaltung kann vorsehen, dass eine elektrisch isolierende Schaltkammer einen Aufnahmeraum mit im Wesentlichen elliptischem, insbesondere kreisförmigem Querschnitt umgibt.

Ein elliptischer, insbesondere kreisförmiger Querschnitt weist den Vorteil auf, dass Kanten und Vorsprünge im Querschnitt vermieden sind. Dadurch ergeben sich Wandungen für die Schaltkammer, welche einen günstigen Verlauf zur Verfügung stellen, um Kräfte innerhalb der Schaltkammer zu verteilen und punktuelle Überlastungen der Schaltkammer zu vermeiden. Bei einem kreisförmigen Querschnitt entspricht die maximale Erstreckung des Querschnitts dem Durchmesser des Kreises. Bei einer Ellipse entspricht die maximale Erstreckung der Länge der Hauptachse der Ellipse. Bei einem elliptischen, insbesondere kreisförmigen Querschnitt kann die maximale Erstreckung eine Wegstrecke von größer gleich 350 mm, insbesondere größer 400 mm bis zu maximal 500 bis 600 mm betragen.

Vorteilhafterweise kann vorgesehen sein, dass eine elektrisch isolierende Schaltkammer im Wesentlichen rohrförmig ausgebildet ist.

Eine im Wesentlichen rohrförmige Schaltkammer weist den Vorteil auf, dass mantelseitig ein Umschluss eines Aufnahmeraumes ausbildbar ist. Die Rohrform ist geeignet, um beispielsweise stirnseitig einen oder beiderseits stirnseitig jeweils einen Zugang zum Aufnahmeraum an der Schaltkammer zur Verfügung zu stellen. Die Stirnseiten können beispielsweise mit Armaturen abgeschlossen bzw. verschlossen werden. Die Armaturen können auch dazu dienen, eine im Innern des Aufnahmeraumes angeordnete Schaltstelle elektrisch zu kontaktieren und in einen zu schaltenden Phasenleiterzug einzubinden. Die Schaltkammer kann beispielsweise eine röhrenförmige Struktur aus einem elektrisch isolierenden Material aufweisen. Als elektrisch isolierende Materialien eignen sich beispielsweise Keramiken oder auch Kunststoffe, beispielsweise Harze, Silikone oder ähnliche Kunststoffe. Bevorzugt kann der Aufnahmeraum außenmantelseitig mit einer Verrippung versehen sein, um eine Kriechstrecke (insbesondere zwischen endseitigen Armaturen) an seiner Außenoberfläche zu vergrößern.

Eine weitere vorteilhafte Ausgestaltung kann vorsehen, dass die elektrisch isolierenden Schaltkammern über einen Getriebekopf, welcher an einem freien Ende des elektrisch isolierenden Traggerüstes aufsitzt, miteinander verbunden sind.

An einem freien Ende des Traggerüstes kann ein Getriebekopf angeordnet sein. Der Getriebekopf seinerseits kann aus elektrisch leitfähigem Material gebildet sein. An dem Getriebekopf können sich dann die Schaltkammern anschließen, so dass die Schaltkammern über den Getriebekopf am Traggerüst abgestützt sind. Dabei können die Schaltkammern insbesondere bei einer rohrförmigen Ausgestaltung mit einer Stirnseite am Getriebekopf angeschlagen sein und mit ihrer jeweils anderen Stirnseite vom Getriebekopf frei fortragen. Der Getriebekopf, insbesondere ein Gehäuse des Getriebekopfes kann beispielsweise auch dazu genutzt werden, um ein elektrisches Kontaktierungselement zur Verfügung zu stellen, über welches eine erste sowie eine zweite Schaltstelle miteinander elektrisch in Reihe verschaltet werden. Insbesondere bei einer Ausbildung eines elektrischen Schaltgerätes mit mehrfachunterbrechender Schaltstrecke ist dies von Vorteil. Weiterhin kann der Getriebekopf dazu dienen, eine Antriebsbewegung umzuformen und beispielsweise von einer gemeinsamen Antriebseinrichtung eine Bewegung sowohl zu einer ersten Schaltstelle als auch zu einer zweiten Schaltstelle zu übertragen. Der Getriebekopf kann an eine Isolierstrecke des elektrisch isolierenden Traggerüstes angesetzt sein.

Vorteilhaft kann weiter vorgesehen sein, dass die elektrisch isolierenden Schaltkammern entgegengesetzt zueinander ausgerichtet sind.

Die Schaltkammern können am Getriebekopf an entgegengesetzt ausgerichteten Seiten desselben angeordnet sein und gegensinnig zueinander vom Getriebekopf fortragen. Dabei können die Schaltkammern insbesondere fluchtend zueinander ausgerichtet sein, wobei zwischen den fluchtend ausgerichteten Schaltkammern der Getriebekopf positioniert ist. Entsprechend ist es möglich, ein elektrisches Schaltgerät in Freiluftausführung in T-Form auszubilden. Insbesondere bei der Verwendung von im Wesentlichen rohrförmigen Schaltkammern kann eine koaxiale Ausrichtung der Längsachsen der rohrförmigen Schaltkammern vorgesehen sein.

Vorteilhafterweise kann weiter vorgesehen sein, dass die elektrisch isolierenden Schaltkammern jeweils eine Schaltstelle aufnehmen.

Bei einer Verwendung einer Schaltkammer kann vorgesehen sein, dass eine Schaltkammer eine Schaltstelle aufnimmt. Dazu kann eine Schaltkammer einen Aufnahmeraum aufweisen, welcher von der Schaltkammer umgeben ist und einen mechanischen Schutz für die Schaltstelle zur Verfügung stellt. In den Aufnahmeraum kann die Schaltstelle eingesetzt sein, so dass die Schaltstelle in der Schaltkammer aufgenommen ist. Dabei kann vorgesehen sein, dass für jede Schaltstelle eine separate Schaltkammer eingerichtet ist. Dadurch ist vorteilhaft ein modularer Aufbau einer elektrischen Schaltgerätes unterstützt, indem beispielsweise baugleiche Schaltkammern und baugleiche Schaltstellen mehrfach an dem elektrischen Schaltgerät verwendet werden.

Eine weitere vorteilhafte Ausgestaltung kann vorsehen, dass zumindest zu einer Schaltstelle ein Schaltwiderstand elektrisch parallel geschaltet ist.

Bei einem Schaltvorgang, insbesondere bei einem Ausschaltvorgang, können an einem elektrischen Schaltgerät Überspannungen auftreten, welche einen höheren Betrag aufweisen als die Bemessungsspannung des elektrischen Schaltgerätes. Dies kann beispielsweise durch dynamische Vorgänge in einem Elektroenergieübertragungsnetz wie z. B. Pendelbewegungen bzw. Schwingungsvorgänge verursacht sein. Mittels eines Schaltwiderstandes ist die Möglichkeit gegeben, Amplituden derartiger Überspannungen zu begrenzen und dielektrische Überlastungen der Schaltstellen des elektrischen Schaltgerätes zu verhindern. Durch eine Parallelschaltung des Schaltwiderstandes zumindest zu einer der Schaltstellen kann das elektrisch isolierende Traggerüst genutzt werden, um auch einen Schaltwiderstand zu positionieren. Bevorzugt kann sowohl zur ersten als auch zur zweiten Schaltstelle jeweils ein Schaltwiderstand elektrisch parallel angeordnet sein. Der Schaltwiderstand kann dabei außerhalb einer Schaltkammer aber auch innerhalb einer Schaltkammer positioniert werden. Bevorzugt können beispielsweise an rohrförmigen Schaltkammern endseitig angeordnete Armaturen einerseits zum Kontaktieren eines Schaltwiderstandes genutzt werden, andererseits können diese Armaturen zum Positionieren des Schaltwiderstandes beispielsweise parallel zur Schaltkammer vorgesehen sein.

Eine weitere vorteilhafte Ausgestaltung kann vorsehen, dass eine elektrisch isolierende Schaltkammer ein Druckbehälter ist.

Eine Schaltkammer kann einen Aufnahmeraum zur Verfügung stellen, innerhalb welchem beispielsweise eine Schaltstelle angeordnet ist. Die Schaltkammer kann dabei den Aufnahmeraum fluiddicht einkapseln, wodurch das Innere der Schaltkammer auch mit einem separaten Fluid befüllbar ist. Dieses Fluid ist z. B. unter einen Überdruck oder einen Unterdruck setzbar, so dass gegenüber der Umgebung der Schaltkammer eine Druckdifferenz auftritt. Dieser Druckdifferenz hat die Schaltkammer zu widerstehen, so dass diese als Druckbehälter auszubilden ist.

Beispielsweise kann die Schaltkammer vorteilhaft rohrförmig ausgebildet werden, wobei stirnseitg ein Verschluss mittels Armaturen vorgenommen wird. Die Armaturen können entsprechend Teil des Druckbehälters sein und dazu dienen, eine Einbindung des elektrischen Schaltgerätes bzw. einer Schaltstelle in einem zu schaltenden Phasenleiterzug zu ermöglichen.

Weiterhin kann vorteilhaft vorgesehen sein, dass in einer elektrisch isolierenden Schaltkammer ein elektrisch isolierendes Fluid unter Überdruck eingeschlossen ist.

Ein elektrisch isolierendes Fluid in gasförmiger und/oder flüssiger Form kann in der Schaltkammer eingeschlossen sein. Durch eine Beaufschlagung mittels Überdruck kann dessen elektrische Isolationsfestigkeit zusätzlich erhöht werden. Als elektrisch isolierende Fluide eignen sich beispielsweise fluorhaltige Stoffe wie Schwefelhexalfluorid, Fluorketone, Fluornitrile, Peroxide, Stickstoff, Sauerstoff sowie andere elektronegative Stoffe bzw. Gemische mit derartigen Stoffen.

Im Folgenden wird ein Ausführungsbeispiel der Erfindung schematisch in einer Zeichnung gezeigt und nachfolgend näher beschrieben.

Dabei zeigt die Figur eine seitliche Ansicht eines elektrischen Schaltgerätes.

Die Figur zeigt eine Seitenansicht eines elektrischen Schaltgeräts in Freiluftbauweise. Das elektrische Schaltgerät ist als freiluftisolierter Leistungsschalter in so genannter Lifetank-Bauweise ausgeführt. Das elektrische Schaltgerät weist ein elektrisch isolierendes Traggerüst 1 auf. Das elektrisch isolierende Traggerüst weist einen Sockel auf, welcher im Allgemeinen aus elektrisch leitfähigen Elementen aufgebaut ist. Beispielsweise kann der Sockel eine Stahlkonstruktion sein, welche Kräfte in ein Fundament einleitet. Am Sockel ist eine Antriebseinrichtung 2 angeschlagen. Mittels der Antriebseinrichtung 2 ist bedarfsweise Bewegungsenergie abgebbar, um eine Schalthandlung des elektrischen Schaltgerätes auszulösen. Die Antriebseinrichtung 2 weist bevorzugt das gleiche elektrische Potential wie der Sockel auf. Dieses elektrische Potential ist bevorzugt Erdpotential. Auf den Sockel ist eine elektrisch isolierende Tragsäule 3 aufgesetzt. Die elektrisch isolierende Tragsäule 3 weist mehrere elektrisch isolierende Abschnitte auf, welche miteinander verbunden sind. Jeder der elektrisch isolierenden Abschnitte weist einen elektrisch isolierenden Hohlkörper auf, welcher endseitig von Armaturen begrenzt ist. Über die Armaturen sind die elektrisch isolierenden Abschnitte untereinander winkelstarr verbunden. Weiterhin ist über die verbleibenden Armaturen an den Enden der elektrisch isolierenden Tragsäule 3 einerseits eine Verbindung mit dem Sockel vorgesehen, so dass die Tragsäule 3 von dem Sockel des elektrisch isolierenden Traggerüsts fortragt. Andererseits ist ein verbinden mit einem Getriebekopf 5 vorgesehen. Durch die elektrisch isolierende Tragsäule 3 des elektrisch isolierenden Traggerüsts 1 ist eine Isolationsstrecke 4 des elektrisch isolierenden Traggerüsts 1 hergestellt. Um auf der äußeren Oberfläche der elektrischen isolierenden Abschnitte der elektrisch isolierenden Tragsäule 3 eine Kriechwegverlängerung zu bewirken, ist die Oberfläche mit einer Verrippung versehen.

Über eine Armatur am freien Ende der elektrisch isolierenden Tragsäule 3, ist der Getriebekopf 5 gehalten. Der Getriebekopf 5 weist ein Gehäuse aus elektrisch leitfähigem Material auf und ist über einen Gegenflansch zur Armatur der elektrisch isolierenden Tragsäule 3 mit dieser winkelstarr verbunden. Ausgehend von der Antriebseinrichtung 2 ist im Inneren der hohlen elektrisch isolierenden Tragsäule 3 eine kinematische Kette verlegt, welche sich bis in den Getriebekopf 5 hinein erstreckt. Zur Übertragung einer Bewegung kann beispielsweise im Inneren der elektrisch isolierenden Tragsäule 3 eine axial verschiebbare Antriebsstange angeordnet sein, welche elektrisch isolierend wirkt und so die Isolationsfähigkeit der elektrisch isolierenden Tragsäule 3 aufrecht erhält. Die Antriebsstange kann eine Bewegung elektrisch isoliert bis in dem Getriebekopf 5 übertragen.

Am Getriebekopf 5 sind an entgegengesetzten Seiten eine erste elektrisch isolierende Schaltkammer 6 sowie eine zweite elektrisch isolierende Schaltkammer 7 angeordnet (in der Figur im Schnitt dargestellt). Die beiden Schaltkammern 6, 7 weisen einen gleichartigen Aufbau auf und sind ähnlich den elektrisch isolierenden Elementen der elektrisch isolierenden Tragsäule 3 jeweils mit einem rohrförmigen elektrisch isolierenden Grundkörper ausgestattet. Die elektrisch isolierenden Grundkörper umgeben jeweils einen Aufnahmeraum. Innerhalb des Aufnahmeraums der ersten elektrisch isolierenden Schaltkammer 6 ist eine erste Schaltstelle 8 angeordnet. Innerhalb des Aufnahmeraums der zweiten elektrisch isolierenden Schaltkammer 7 ist eine zweite Schaltstelle 9 angeordnet. Endseitig an dem rohrförmigen Grundkörper der elektrisch isolierenden Schaltkammern 6, 7 sind jeweils Armaturen angeordnet. Die Armaturen schließen die rohrförmigen Grundkörper der elektrisch isolierenden Schaltkammern 6, 7 ab. Über die Armaturen an den dem Getriebekopf zugewandten Stirnseiten der ersten elektrisch isolierenden Schaltkammer 6 beziehungsweise zweiten elektrisch isolierenden Schaltkammer 7 ist ein Verflanschen des Getriebekopfes 5 sowie der ersten beziehungsweise der zweiten elektrisch isolierenden Schaltkammern 6, 7 vorgesehen. Die von dem Getriebekopf 5 abgewandten Enden der elektrisch isolierenden Schaltkammern 6, 7 sind mit Armaturen verschlossen, welche als Anschlusspunkte des elektrischen Schaltgeräts dienen. Zwischen den Anschlusspunkten erstrecken sich die beiden Schaltstellen 8, 9, welche miteinander in Reihe verschaltet sind. Zur Reihenschaltung der ersten beziehungsweise zweiten Schaltstelle 8, 9 dient der Getriebekopf 5, welcher als elektrisch leitendes Verbindungselement dient. Die jeweils vom Getriebekopf 5 abgewandten Seiten der beiden Schaltstellen 8, 9 sind mit den Armaturen der freien Enden der elektrisch isolierenden Schaltkammern 6, 7 elektrisch kontaktiert, so dass eine Erstreckung der beiden Schaltstellen 8, 9 elektrisch in Reihe geschaltet zwischen den Anschlusspunkten des elektrischen Schaltgeräts vorliegt. Insofern ist eine mehrfach unterbrechende Schaltstrecke am elektrischen Schaltgerät gebildet, wobei zwei Schaltstellen durch die erste Schaltstelle 8 beziehungsweise die zweite Schaltstelle 9 gebildet sind.

Ausgehend vom Getriebekopf 5 ist im Inneren des Getriebekopfes 5 eine Aufteilung der kinematischen Kette vorgenommen, über welche eine Bewegung von der Antriebseinrichtung 2 bis zu den beiden Schaltstellen 8, 9 vorgenommen werden kann. Über die kinematische Kette ist eine Relativbewegung von relativ zueinander bewegbaren Schaltkontaktstücken der ersten sowie der zweiten Schaltstelle 8, 9 ermöglicht. Durch die Verwendung des Getriebekopfes 5 kann eine gemeinsame Antriebseinrichtung 2 zum Betreiben der ersten beziehungsweise der zweiten Schaltstelle 8, 9 eingesetzt werden. Entsprechend ist in einfacher Weise durch die kinematische Kette sichergestellt, dass ein zeitlich abgestimmtes Schaltverhalten der ersten sowie der zweiten Schaltstelle 8, 9 erfolgt. Beispielsweise können die beiden Schaltstellen 8, 9 synchron betätigt werden.

Um die Funktionsfähigkeit des elektrischen Schaltgeräts sicherzustellen und Wiederkehrspannungen insbesondere bei Ausschaltvorgängen zu begrenzen, ist parallel zur Isolationsstrecke der beiden elektrisch isolierenden Schaltkammern 6, 7 jeweils ein Schaltwiderstand 10a, 10b angeordnet (in der Figur geschnitten dargestellt). Die Schaltwiderstände 10a, 10b sind jeweils gleichartig aufgebaut, wobei elektrisch isolierende Gehäuse jeweils ein Widerstandselement in ihrem Inneren aufnehmen und das Widerstandselement vor äußerer Bewitterung schützen. Eine elektrische Kontaktierung parallel zur ersten beziehungsweise zweiten Schaltstelle 8, 9 erfolgt über die Armaturen, welche die elektrisch isolierenden Grundkörper der ersten beziehungsweise der zweiten elektrisch isolierenden Schaltkammer 6, 7 begrenzen. Neben einem elektrischen Kontaktieren und Parallelschalten der Schaltwiderstände 10a, 10b über die Armaturen ist auch ein mechanisches Haltern der Schaltwiderstände 10a, 10b über die Armaturen gegeben. Ggf. können die Schaltwiderstände 10a, 10b schaltbar ausgeführt sein, so dass die Parallelschaltungen zu den Schaltstellen 8, 9 auftrennbar sind.

Zur Verbesserung der elektrischen Isolationsfestigkeit sind die elektrisch isolierenden Schaltkammern 6, 7 als Druckbehälter ausgebildet, d.h. die Schaltkammern 6, 7 schließen in ihrem Inneren ein elektrisch isolierendes Fluid (Gas und/oder Flüssigkeit) hermetisch ein. Zur Erhöhung der Isolationsfestigkeit ist eine Druckbeaufschlagung des elektrisch isolierenden Fluids vorgesehen. Dabei kann vorgesehen sein, dass über die Verflanschung der elektrisch isolierenden Schaltkammern 6, 7 mit dem Getriebekopf 5 sowie mit der elektrisch isolierenden Tragsäule 3 eine fluide Befüllung der Schaltkammern 6, 7, des Getriebekopfes 5 sowie der elektrisch isolierenden Tragsäule 3 erfolgt.

Die elektrisch isolierenden Schaltkammern 6, 7 weisen jeweils eine Isolationsstrecke 11a, 11b auf. Die Isolationsstrecken 11a, 11b sind durch die elektrisch isolierenden Grundkörper gebildet. Die Isolationsstrecken 11a, 11b sind von den endseitig an den elektrisch isolierenden Schaltkammern 6, 7 befindlichen Armaturen begrenzt. Die Isolationsstrecken 11a, 11b verlaufen parallel zu der ersten beziehungsweise der zweiten Schaltstelle 8, 9. Die Isolationsstrecke 4 des elektrisch isolierenden Traggerüsts 1 ist durch die elektrisch isolierenden Abschnitte der elektrisch isolierenden Tragsäule 3 gebildet. Die Isolationsstrecke 4 des Traggerüsts 1 weist dabei eine größere Länge auf als die jeweilige Isolationsstrecke 11a, 11b der ersten elektrisch isolierenden Schaltkammer 6 oder der zweiten elektrisch isolierenden Schaltkammer 7. Es kann jedoch auch vorgesehen sein, dass die Summe der Isolationsstrecken 11a, 11b der ersten elektrisch isolierenden Schaltkammer 6 sowie der zweiten elektrisch isolierenden Schaltkammer 7 im Verhältnis zur Isolationsstrecke 4 des elektrisch isolierenden Traggerüsts >0,6 insbesondere >0,45 steht. Die Isolationsstrecken sind dabei die Strecken, welche zur Trennung unterschiedlicher elektrischer Potentiale, z.B. Erdpotential und zu schaltendes Potential nötig sind. Die Isolationsstrecken 11a, 11b der ersten Schaltkammer 6 oder der zweiten Schaltkammer 7 sollten dabei mindestens 2500mm betragen. Die elektrisch isolierenden Schaltkammer 6, 7 umgreifen jeweils einen Aufnahmeraum, welcher einen im Wesentlichen kreisförmigen Querschnitt aufweist. Eine maximale Erstreckung di eines kreisförmigen Querschnitts ist dabei sein Durchmesser. Dabei ist der Querschnitt in seiner maximalen Erstreckung größer als 10% der Länge der Isolationsstrecke 11a, 11b, welche den jeweiligen Aufnahmeraum umgreift.

## Patentansprüche

1. Elektrisches Schaltgerät mit einer ersten Schaltstelle (8) und mit einer ersten elektrisch isolierenden Schaltkammer (6), welche von einem elektrisch isolierenden Traggerüst (1) getragen sind, wobei das Traggerüst (1) einen aus elektrisch leitfähigen Elementen aufgebauten Sockel und eine elektrisch isolierende Tragsäule (3) umfasst,
**dadurch gekennzeichnet, dass** ein Längenverhältnis einer Isolationsstrecke (11a) der ersten elektrisch isolierenden Schaltkammer (6) zu einer Isolationsstrecke (4), welche durch die elektrisch isolierende Tragsäule (3) des elektrisch isolierenden Traggerüstes (1) hergestellt ist, kleiner 0,45 ist und die Isolationsstrecke (11a) der ersten elektrisch isolierenden Schaltkammer (6) eine Länge von mindestens 2.500 mm aufweist.

2. Elektrisches Schaltgerät nach Anspruch 1,
**dadurch gekennzeichnet, dass** an dem elektrisch isolierenden Traggerüst (1) eine zweite Schaltstelle (9) und eine zweite elektrisch isolierende Schaltkammer (7) angeordnet sind.

3. Elektrisches Schaltgerät nach Anspruch 2,
**dadurch gekennzeichnet, dass** ein Längenverhältnis einer Isolationsstrecke (11a) der ersten elektrisch isolierenden Schaltkammer (6) zuzüglich einer Isolationsstrecke (11b) der zweiten elektrisch isolierenden Schaltkammer (7) zu einer Isolationsstrecke (4) des elektrisch isolierenden Traggerüstes (1) kleiner 0,6, insbesondere kleiner 0,45 ist

4. Elektrisches Schaltgerät nach einem der Ansprüche 1 bis 3, **dadurch gekennzeichnet, dass** die Isolationsstrecke (11b) der zweiten elektrisch isolierenden Schaltkammer (7) eine Länge von mindestens 2.500 mm aufweist.

5. Elektrisches Schaltgerät nach einem der Ansprüche 1 bis 4, **dadurch gekennzeichnet, dass** eine elektrisch isolierende Schaltkammer (6, 7) einen Aufnahmeraum umgreift, welcher einen Querschnitt aufweist, wobei ein Verhältnis der maximalen Erstreckung (di) des Querschnittes zur Isolationsstrecke (11a, 11b) der den Aufnahmeraum umgreifenden elektrisch isolierenden Schaltkammer (6, 7) größer gleich 0,1 ist.

6. Elektrisches Schaltgerät nach einem der Ansprüche 1 bis 5, **dadurch gekennzeichnet, dass** eine elektrisch isolierende Schaltkammer (6, 7) einen Aufnahmeraum mit im Wesentlichen elliptischem, insbesondere kreisförmigem Querschnitt umgibt.

7. Elektrisches Schaltgerät nach einem der Ansprüche 1 bis 6, **dadurch gekennzeichnet, dass** eine elektrisch isolierende Schaltkammer (6, 7) im Wesentlichen rohrförmig ausgebildet ist.

8. Elektrisches Schaltgerät nach einem der Ansprüche 2 bis 7, **dadurch gekennzeichnet, dass** die elektrisch isolierenden Schaltkammern (6, 7) über einen Getriebekopf (5), welcher an einem freien Ende des elektrisch isolierenden Traggerüstes (1) aufsitzt, miteinander verbunden sind.

9. Elektrisches Schaltgerät nach Anspruch 8,
**dadurch gekennzeichnet, dass** ausgehend von einer Antriebseinrichtung (2), die am Sockel des Traggerüsts (1) angschlossen ist, im Inneren der elektrisch isolierenden Tragsäule (3), die hohl ausgebildet ist, eine kinematische Kette, welche sich bis in den Getriebekopf (5) hinein erstreckt, verlegt ist.

10. Elektrisches Schaltgerät nach einem der Ansprüche 2 bis 9,
**dadurch gekennzeichnet, dass** die elektrisch isolierenden Schaltkammern (6, 7) entgegengesetzt zueinander ausgerichtet sind.

11. Elektrisches Schaltgerät nach einem der Ansprüche 2 bis 10,
**dadurch gekennzeichnet, dass** die elektrisch isolierenden Schaltkammern (6, 7) jeweils eine Schaltstelle (8, 9) aufnehmen.

12. Elektrisches Schaltgerät nach Anspruch 11,
**dadurch gekennzeichnet, dass** zumindest zu einer Schaltstelle (8, 9) ein Schaltwiderstand (10a, 10b) elektrisch parallel geschaltet ist.

13. Elektrisches Schaltgerät nach Anspruch 11 oder 12, **dadurch gekennzeichnet, dass** die Schaltstellen (8, 9) über den Getriebekopf (5) miteinander elektrisch in Reihe verschaltet sind.

14. Elektrisches Schaltgerät nach einem der Ansprüche 1 bis 13,
**dadurch gekennzeichnet, dass** eine elektrisch isolierende Schaltkammer (6, 7) ein Druckbehälter ist.

15. Elektrisches Schaltgerät nach einem der Ansprüche 1 bis 14,
**dadurch gekennzeichnet, dass** in einer elektrisch isolierenden Schaltkammer (6, 7) ein elektrisch isolierendes Fluid unter Überdruck eingeschlossen ist.

## Claims

1. Electrical switching device having a first switching point (8) and having a first electrically insulating switching chamber (6) which are supported by an electrically insulating supporting frame (1), the supporting frame (1) comprising a base, which is constructed from electrically conductive elements, and an electrically insulating supporting column (3),
**characterized in that**
a length ratio of an insulation gap (11a) of the first electrically insulating switching chamber (6) to an insulation gap (4), which is produced by the electrically insulating supporting column (3) of the electrically insulating supporting frame (1), is less than 0.45 and the insulation gap (11a) of the first electrically insulating switching chamber (6) has a length of at least 2.500 mm.

2. Electrical switching device according to Claim 1, **characterized in that**
a second switching point (9) and a second electrically insulating switching chamber (7) are arranged on the electrically insulating supporting frame (1).

3. Electrical switching device according to Claim 2, **characterized in that**
a length ratio of an insulation gap (11a) of the first electrically insulating switching chamber (6) plus an insulation gap (11b) of the second electrically insulating switching chamber (7) to an insulation gap (4) of the electrically insulating supporting frame (1) is less than 0.6, in particular less than 0.45.

4. Electrical switching device according to one of Claims 1 to 3,
**characterized in that**
the insulation gap (11b) of the second electrically insulating switching chamber (7) has a length of at least 2.500 mm.

5. Electrical switching device according to one of Claims 1 to 4,
**characterized in that**
an electrically insulating switching chamber (6, 7) encompasses a receiving space which has a cross section, wherein a ratio of the maximum extent (di) of the cross section to the insulation gap (11a, 11b) of the electrically insulating switching chamber (6, 7) which encompasses the receiving space is greater than or equal to 0.1.

6. Electrical switching device according to one of Claims 1 to 5,
**characterized in that**
an electrically insulating switching chamber (6, 7) surrounds a receiving space with a substantially elliptical, in particular circular, cross section.

7. Electrical switching device according to one of Claims 1 to 6,
**characterized in that**
an electrically insulating switching chamber (6, 7) is of substantially tubular design.

8. Electrical switching device according to one of Claims 2 to 7,
**characterized in that**
the electrically insulating switching chambers (6, 7) are connected to one another by means of a gear head (5) which is mounted at a free end of the electrically insulating supporting frame (1).

9. Electrical switching device according to Claim 8, **characterized in that**,
starting from a drive device (2) which is connected to the base of the supporting frame (1), which is of hollow design, a kinematic chain which extends into the gear head (5) is laid in the interior of the electrically insulating supporting column (3), which is of hollow design.

10. Electrical switching device according to one of Claims 2 to 8,
**characterized in that**
the electrically insulating switching chambers (6, 7) are oriented in opposite directions to one another.

11. Electrical switching device according to one of Claims 2 to 10,
**characterized in that**
the electrically insulating switching chambers (6, 7) each include a switching point (8, 9).

12. Electrical switching device according to Claim 11, **characterized in that**
a switching resistor (10a, 10b) is connected electrically in parallel at least to one switching point (8, 9).

13. Electrical switching device according to Claim 11 or 12, **characterized in that**
the switching points (8, 9) are interconnected to one another electrically in series by means of a gear head (5).

14. Electrical switching device according to one of Claims 1 to 13,
**characterized in that**
an electrically insulating switching chamber (6, 7) is a pressure vessel.

15. Electrical switching device according to one of Claims 1 to 14,
**characterized in that**
an electrically insulating fluid is enclosed under excess pressure in an electrically insulating switching chamber (6, 7) .

## Revendications

1. Appareil électrique de coupure comprenant un premier emplacement (8) de coupure et comprenant une première chambre (6) de coupure isolante du point de vue électrique, qui sont portées par un châssis (1) support isolant du point de vue électrique, dans lequel le châssis (1) support comprend un socle constitué d'éléments conducteurs de l'électricité et une colonne (3) support isolante du point de vue électrique,
**caractérisé en ce qu'**
un rapport de longueur d'un espace (11a) d'isolation de la première chambre (6) de coupure isolante du point de vue électrique à un espace (4) d'isolation, qui est produit par la colonne (3) support isolante du point de vue électrique du châssis (1) support isolant du point de vue électrique, est plus petit que 0,45 et l'espace (11a) d'isolation de la première chambre (6) de coupure isolante du point de vue électrique a une longueur d'au moins 2500 mm.

2. Appareil électrique de coupure suivant la revendication 1, **caractérisé en ce qu'**
un deuxième emplacement (9) de coupure et une deuxième chambre (7) de coupure isolante du point de vue électrique sont disposés sur la châssis (1) isolant du point de vue électrique.

3. Appareil électrique de coupure suivant la revendication 2, **caractérisé en ce qu'**
un rapport de longueur d'un espace (11a) d'isolation de la première chambre (6) de coupure isolante du point de vue électrique additionné d'un espace (11b) d'isolation de la deuxième chambre (7) de coupure isolante du point de vue électrique à un espace (4) d'isolation du châssis (1) support isolant du point de vue électrique est plus petit que 0,6 en étant, en particulier plus petit que 0,45.

4. Appareil électrique de coupure suivant l'une des revendications 1 à 3,
**caractérisé en ce que**
la section (11b) d'isolation de la deuxième chambre (7) de coupure isolante du point de vue électrique a une longueur d'au moins 2500 mm.

5. Appareil électrique de coupure suivant l'une des revendications 1 à 4,
**caractérisé en ce qu'**
une chambre (6, 7) de coupure isolante du point de vue électrique entoure un espace de réception, qui a une section transversale, dans lequel un rapport de l'étendue (di) maximum de la section transversale à l'espace (11a, 11b) d'isolation de la chambre (6, 7) isolante du point de vue électrique entourant l'espace de réception est supérieur ou égal à 0,1.

6. Appareil électrique de coupure suivant l'une des revendications 1 à 5,
**caractérisé en ce qu'**
une chambre (6, 7) de coupure isolante du point de vue électrique entoure un espace de réception de section transversale sensiblement elliptique, en particulier en forme de cercle.

7. Appareil électrique de coupure suivant l'une des revendications 1 à 6,
**caractérisé en ce qu'**
une chambre (6, 7) de coupure isolante du point de vue électrique est de constitution sensiblement tubulaire.

8. Appareil électrique de coupure suivant l'une des revendications 2 à 7,
**caractérisé en ce que**
les chambres (6, 7) de coupure isolantes du point de vue électrique sont reliées entre elles par une tête (5) de mécanisme, qui est mise sur une extrémité libre du châssis (1) support isolant du point de vue électrique.

9. Appareil électrique de coupure suivant la revendication 8, caractérisé à ce qu'
à partir d'un dispositif (2) d'entraînement, qui est raccordé au socle du châssis (1) support, est posée à l'intérieur de la colonne (3) support isolante du point de vue électrique, qui est de constitution creuse, une chaîne cinématique, qui s'étend jusqu'à l'intérieur de la tête (5) du mécanisme.

10. Appareil électrique de coupure suivant l'une des revendications 2 à 9,
**caractérisé en ce que**
les chambres (6, 7) isolantes du point de vue électrique sont dirigées de manière opposée l'une à l'autre.

11. Appareil électrique de coupure suivant l'une des revendications 2 à 10,
**caractérisé en ce que**
les chambres (6, 7) de coupure isolantes du point de vue électrique reçoivent respectivement un emplacement (8, 9) de coupure.

12. Appareil électrique de coupure suivant la revendication 11, **caractérisé en ce qu'**
une résistance (10a, 10b) de coupure est montée en parallèle électriquement avec au moins un emplacement (8, 9) de coupure.

13. Appareil électrique de coupure suivant la revendication 11 ou 12,
**caractérisé en ce que**
les emplacements (8, 9) de coupure sont montés en série électriquement entre eux par la tête (5) du mécanisme.

14. Appareil électrique de coupure suivant l'une des revendications 1 à 13,
**caractérisé en ce qu'**
une chambre (6, 7) de coupure isolante du point de vue électrique est un récipient tenant la pression.

15. Appareil électrique de coupure suivant l'une des revendications 1 à 14,
**caractérisé en ce qu'**
un fluide isolant du point de vue électrique est enfermé en surpression dans une chambre (6, 7) de coupure isolante du point de vue électrique.
